# EUROPÄISCHE PATENTSCHRIFT

(11) **EP 0 315 706 B1**
(45) Veröffentlichungstag und Bekanntmachung des Hinweises auf die Patenterteilung: **27.12.1991**
(21) Anmeldenummer: 87116485.1
(22) Anmeldetag: 07.11.1987
(51) Int. Cl.: B65D 1/26, B65D 25/42, B65D 85/72

(54) **Kunststoffbecher, insbesondere für Kaffeesahne**
Plastic container, especially for coffee-creamer
Gobelet en matière plastique, en particulier pour crème pour le café

(43) Veröffentlichungstag der Anmeldung: 17.05.1989
(73) Patentinhaber: Südmilch AG, D-70191 Stuttgart (DE)
(72) Erfinder: Schill, Ulrich, D-7000 Stuttgart 1 (DE)
(74) Vertreter: Hoeger, Stellrecht & Partner

(56) Entgegenhaltungen:
- EP-A- 0 137 997
- EP-A- 0 147 725
- EP-A- 0 173 196
- DE-U- 8 708 115
- FR-A- 1 551 812

## Beschreibung

Die Erfindung betrifft einen Kunststoffbecher, insbesondere für Kaffeesahne, mit einem Boden, durch den der Becher befüllbar ist, einem Deckel, in den zum Ausgießen einer Flüssigkeit eine Öffnung einbringbar ist, mit einem die Bechergrundfläche nicht überragenden Griffteil, das zwei in axialer Richtung des Bechers symmetrisch angeordnete und sich bis zum Deckel erstreckende Griffflächen umfaßt, mit einem die Bechergrundfläche nicht überragenden Gießschnabel, dessen Oberseite in den Deckel übergeht, und mit einem Grundkörper mit einer leicht konisch ausgebildeten Umfangsfläche.

Kondensmilch, Kaffeesahne und dergleichen wird normalerweise in Kunststoffbechern oder Konservendosen auf den Markt gebracht, die mittels eines Deckels verschlossen sind. Der Deckel läßt sich vollständig oder teilweise entfernen, damit der Inhalt ausgegossen werden kann.

Stapelbare Becher dieser Art sind beispielsweise aus der EP-A-137997 oder dem deutschen Gebrauchsmuster G 83 37 739.5 (EP-A-147725) bekannt. Diese Becher weisen ein stufenförmig zurückgesetztes Becheroberteil auf, an das Griffleisten angeformt sind. Bei dieser Ausgestaltung des Bechers ist nachteilig, daß die Griffleisten nicht besonders großflächig ausgebildet werden können, ohne gleichzeitig das Aufnahmevolumen des Bechers stark zu reduzieren. Insbesondere größere Becher sind damit nur schlecht zu handhaben. Außerdem weist das Becherinnere viele Ecken und horizontal verlaufende Kanten auf, in denen sich Milchreste ansammeln, die nach dem Eintrocknen zur Verunreinigung des restlichen Becherinhalts und zu dessen Verderben führen können.

Aufgabe der Erfindung ist es, die Handhabbarkeit eines solchen Bechers zu verbessern, und zwar insbesondere beim Ausgießen einer Flüssigkeit. Andererseits soll ein großes Aufnahmevermögen erhalten bleiben und eine Stapelbarkeit des Bechers auch in der Stellung mit dem Deckel nach unten erhalten bleiben.

Diese Aufgabe wird ausgehend von einem Becher der eingangs beschriebenen Art, wie er beispielsweise auch in der EP-A-137997 oder der EP-A-147725 beschrieben ist, erfindungsgemäß dadurch gelöst, daß jede der beiden Griffflächen eine leicht gekrümmte, stetige Fläche bildet und als Vertiefung in die Umfangsfläche des Bechers eingeformt ist und daß die eine jede Grifffläche gegenüber der Umfangsfläche des Bechers begrenzenden Ränder stetig und ohne Ecken ineinander übergehen.

Durch das Einformen der Griffflächen in die Umfangsfläche des Bechers bleibt dessen Grundform im wesentlichen erhalten, was zum einen sein Aufnahmevolumen nur wenig beeinträchtigt, selbst wenn die Griffflächen zu einer sicheren Handhabung des Bechers großzügig bemessen sind. Zum anderen können dadurch und durch das stetige Übergehen der die Griffflächen gegenüber der Umfangsfläche des Bechers begrenzenden Ränder ineinander im Inneren des Bechers solche Ecken und Kanten weitgehend vermieden werden, in denen sich Milchreste ansammeln und über den längeren Gebrauch des Bechers eintrocknen können, was ansonsten zum Unbrauchbarwerden des gesamten Becherinhaltes führen kann.

Besonders angenehm in der Handhabung sind solche Becher, bei denen die Griffflächen muldenförmig ausgestaltet sind, wobei für die Radien der Rundungen insbesondere solche vorteilhaft sind, die den Radien der Fingerkuppen angepaßt sind. Ein Abrutschen der Finger von den Griffmulden wird so zuverlässig verhindert.

Weiterhin vorteilhaft sind Becher mit Griffflächen, die im wesentlichen plan sind, insbesondere dann, wenn die Griffflächen ungefähr parallel zueinander angeordnet sind. Die Griffflächen können sich dabei etwa über die halbe Höhe des Bechers erstrecken. Bei einer besonders bevorzugten Ausführungsform der Erfindung schließen Griffteil und Gießschnabel in radialer Richtung mit einer Umfangsfläche ab, die stetig und ohne Kanten in die Umfangsfläche des Bechers übergeht. Zur Verbesserung des Ausgießverhaltens kann der Deckel einen umlaufenden Rand aufweisen, der gegebenenfalls mit einer Aussparung auf der Seite des Gießschnabels versehen ist. Der Rand kann dabei im Bereich der Ausgießöffnung so gestaltet sein, daß er ein ungewolltes Austreten von Tröpfchen seitlich des Gießschnabels verhindert.

Bei einer bevorzugten Ausführungsform der Erfindung wird am Deckel eine die Ausgießöffnung verschließende Aufreißlasche angeordnet, die gegebenenfalls auch zum Wiederverschließen der Ausgießöffnung ausgebildet sein kann. Zweckmäßigerweise ist die Aufreißlasche mit einem Handgriff versehen, wobei Aufreißlasche und Griff innerhalb des umlaufenden Deckelrandes angeordnet sind und so bemessen sind, daß sie nicht über den Deckelrand überstehen.

Bevorzugt erstreckt sich die Ausgießöffnung vom Gießschnabel bis etwa in die Deckelmitte, so daß auch bei dem noch vollen Becher ein Luftzutritt gewährleistet ist. Ein Pulsieren des austretenden Flüssigkeitsstrahls und ein damit zusammenhängendes Spritzen läßt sich dadurch verhindern. Die Ausgießöffnung kann dabei die Form eines radial verlaufenden Schlitzes haben und sich bis an die Umfangsfläche des Gießschnabels erstrecken.

Zur Erleichterung des Öffnungsvorganges kann vorgesehen sein, daß die Aufreißlasche von einer Aufreißlinie umgeben ist, insbesondere kann das Material im Bereich der Aufreißlinie geschwächt sein.

Vorzugsweise ist der Becher mit Ausnahme eines Bodendeckels einstückig geformt, beispielsweise tiefgezogen oder im Spritzgußverfahren hergestellt.

Eine leicht konische Ausgestaltung der Umfangsfläche des Bechers sowie den sich gegebenenfalls stetig anschließenden Umfangsflächen des Griffteils und des Gießschnabels geben dem Kunststoffbecher nicht nur ein gefälliges Aussehen, sondern bewirken durch eine Verlagerung des Schwerpunktes des Bechers nach unten eine bessere Standfestigkeit.

Besonders vorteilhaft ist es, wenn der Deckel oder sein umlaufender Rand eine Stapelfläche für den Becher bilden. Die Becher lassen sich dann ohne Verwendung von ausgleichenden Zwischenlagen im Regal stapeln.Der Becher kann dann auch in der von Joghurtbechern etc. bekannten Weise auf einer Stellfläche aufgestellt werden, wobei der den Becher verschließende Bodendeckel dann an der Oberseite des Bechers angeordnet ist.

Die nachfolgende Beschreibung bevorzugter Ausführungsformen der Erfindung dient im Zusammenhang mit der Zeichnung der näheren Erläuterung. Es zeigen:
- Figur 1: eine perspektivische Ansicht eines Kunststoffbechers zur Aufnahme und zum Ausgießen einer Flüssigkeit;
- Figur 2: eine Seitenansicht des Bechers der Figur 1;
- Figur 2 a: eine Schnittansicht eines Gießschnabels des Kunststoffbechers;
- Figur 3: eine Draufsicht auf den Becher der Figur 1;
- Figur 4: eine perspektivische Ansicht eines weiteren Kunststoffbechers zur Aufnahme und zum Ausgießen einer Flüssigkeit;
- Figur 5: eine Seitenansicht des Bechers von Figur 4;
- Figur 6: eine Draufsicht auf den Becher von Figur 4;
- Figur 7: eine Schnittansicht längs der Linie 7-7 in Figur 6;
- Figur 8: eine perspektivische Ansicht eines weiteren Kunststoffbechers;
- Figur 9: eine Seitenansicht des Kunststoffbechers von Figur 8;
- Figur 9 a: eine Schnittansicht des Gießschnabels des Kunststoffbechers;
- Figur 10: eine Draufsicht auf den Becher von Figur 8 und
- Figur 11: eine Schnittansicht längs Linie 11 - 11 in Figur 10.

Die in der Zeichnung dargestellten Kunststoffbecher bestehen aus zwei Teilen, nämlich dem eigentlichen Becher 20, der vorzugsweise einstückig aus Kunststoff hergestellt ist, beispielsweise durch Tiefziehen, und aus einem den Becher 20 verschliessenden ebenen Boden 22. Im verschlossenen Zustand ist der Boden 22 mit dem Becher 20 dicht verklebt.

Der Becher selbst weist eine von seinem unteren Rand nach oben geringfügig konisch ausgebildete Form auf und wird im oberen Bereich durch den Deckel 24 verschlossen. Der Deckel 24 weist dabei jeweils einen umlaufenden Rand 26 auf, der so ausgebildet ist, daß er für den Becher eine Stapelfläche darstellt. Der umlaufende Rand 26 begrenzt dabei eine innere Deckelfläche 28, auf der die Ausgießöffnung 30 und die sie verschließende Aufreißlasche 32 angeordnet sind. Die Aufreißlasche 32 wird zweckmäßigerweise von einer geschwächten Aufreißlinie 33 umgeben, die das Öffnen des Bechers leichter ermöglicht.

An die Aufreißlasche 32 ist an ihrem zur Deckelmitte hinweisenden Ende ein Griff 34 angeformt, der das Öffnen der Ausgießöffnung erleichtert. Das gegenüberliegende Ende der Aufreißlasche weist zum Becherrand, so daß die Ausgießöffnung in geöffnetem Zustand eine schlitzförmige Öffnung ist, die radial von der Mitte des Deckels zum Becherrand verläuft.

Die Figuren 1 bis 3 stellen eine besondere Ausführungsform des erfindungsgemäßen Bechers dar, bei der ein Griffteil 36 durch zwei längliche, sich in axialer Richtung des Bechers erstreckende Griffschalen 38, 39 in die Becherwandung eingeformt sind. Die von den Griffschalen 38, 39 definierten Griffflächen werden gegenüber der Umfangsfläche 40 des Bechers 20 von sich in axialer Richtung von dem Deckel 24 bis auf etwa die halbe Höhe des Bechers nach unten auf der Umfangsfläche 40 erstreckende Ränder 42 und 43 begrenzt, die über einen U-förmigen Randbereich 44 stetig und ohne Ecken ineinander übergehen.

Durch diese Ausformung des Griffteils 36 entstehen im Inneren des Bechers keine zusätzlichen waagerechten Kanten, in denen sich beispielsweise Milchreste ansammeln können, da die Griffschalen 38, 39 von der Umfangsfläche 40 abgrenzenden Kanten im wesentlichen senkrecht verlaufen und im unteren Bereich sich über einen U-förmigen Randbereich treffen.

Gegenüber von dem Griffteil 36 ist an dem Becher 20 ein Gießschnabel 46 angeformt, der zwar leicht aus der Umfangsfläche 40 des Bechers 20 hervorragt, jedoch die Bodenfläche des Bechers, die durch den Boden 22 gebildet wird, nicht überragt. Der Gießschnabel 46 selbst wird durch zwei Seitenflächen 48, 49 gebildet, die zusammen in etwa einen rechten Winkel bilden. Der Gießschnabel 46 erstreckt sich mit verjüngendem Querschnitt von der inneren Deckelfläche 28 aus abwärts über etwa ein Drittel der Becherhöhe.

Der umlaufende Rand 26 des Deckels 24 weist im Bereich der Ausgießöffnung 30 und des Gießschnabels 46 eine Aussparung auf, wodurch zwei Seitenwände 51, 52 gebildet werden, die den aus der Ausgußöffnung 30 tretenden Flüssigkeitsstrom leiten und kanalisieren. Somit wird ein seitliches Austreten der aus dem Becher fließenden Flüssigkeit verhindert.

Figur 2 a zeigt eine vorteilhafte Ausgestaltung des Gießschnabels 46, der an seiner Oberseite eine Hohlkehle 70 aufweist, die direkt an den Deckel 24 anschließt.

Entsprechendes zeigt Figur 9 a für den Kunststoffbecher 20 der Figuren 8 - 11, wo der Gießschnabel 40 mit seiner Umfangsfläche stetig in die Umfangsfläche 40 des Bechers 20 übergeht.

Die an den Deckel 24 sich direkt anschließende Hohlkehle 70 läßt den Gießschnabel 46 an seiner Oberseite in einer scharfen Kante 72 auslaufen. Wegen der Oberflächenspannung der in dem Becher befindlichen Flüssigkeit können sich unterhalb der Kante 72 keine Tröpfchen bilden, so daß eine Verschmutzung der Becherumfangsfläche 40 vermieden wird.

Die Figuren 4 bis 7 stellen eine weitere Ausführungsform des erfindungsgemäßen Kunststoffbechers dar. Bei der folgenden Beschreibung dieser Ausführungsform werden die Bezugszeichen der Figuren 1 bis 3 soweit als möglich beibehalten.

Diese Ausführungsform des Kunststoffbechers 20 unterscheidet sich von der der Figuren 1 bis 3 im wesentlichen durch ein Griffteil 36, das mit großflächigen Griffflächen 54, 55 ausgerüstet ist. Auch hier werden die Griffflächen 54, 55 von Rändern 42, 43 in axialer Richtung begrenzt und gehen wiederum über einen U-förmigen Randbereich 56 stetig und ohne Bildung von Ecken ineinander über.

Die Griffflächen 54, 55 verlaufen vom Deckel 24 parallel zur axialen Richtung des Bechers nach unten und gehen über einen nach außen gebogenen Bereich 62, 63 in die Umfangsfläche 40 des Bechers 20 über. Die Griffflächen 54, 55 bilden dabei an dem Rand 56 mit der Umfangsfläche 40 einen Winkel α, der vorzugsweise stumpf bis rechtwinklig ist. Der Radius der Krümmung wird vorzugsweise so gewählt, daß diese zu der Rundung der Finger einer menschlichen Hand paßt.

Die Griffflächen 54, 55 sind im wesentlichen plan und parallel zur axialen Richtung des Bechers 20 angeordnet. Dabei bilden die Griffflächen 54, 55 einen leichten Winkel gegeneinander, so daß der Becher 20 im oberen Teil im Querschnitt ein leicht keilförmiges Aussehen erhält. Die verbreiterte Seite dieses Keiles stellt das Griffteil 36 dar, während die gegenüberliegende, etwas schmalere Seite einen Gießschnabel 58 definiert. Bei dieser Ausführungsform sind die in radialer Richtung gegebenen Umfangsflächen von Gießschnabel 58 und Griffteil 36 so ausgebildet, daß sie stetig und ohne Kante in die Umfangsfläche 40 des Bechers 20 übergehen. Die innerhalb des umlaufenden Randes 26 des Deckels 24 angeordnete Aufreißlasche 32 verläuft wieder in radialer Richtung und endet bei diesem Ausführungsbeispiel am Becherrand 60, an dem die innere Deckelfläche 28 auf die Umfangsfläche 40 des Bechers 20 trifft. Wie schon im vorher beschriebenen Beispiel ist an der Aufreißlasche 32 ein Griff 34 angeformt, der das Öffnen des Bechers erleichtert. Wiederum ist die Höhe des flach innerhalb des umlaufenden Ringes 26 auf der inneren Dekkelfläche 28 aufliegenden Griffes 34 so bemessen, daß er nicht über den umlaufenden Rand 26 hinaussteht, so daß dieser eine sichere Standfläche für den geschlossenen Becher in umgedrehter Position darstellt.

Wegen des großflächigen Griffteils 36 ist diese Becherform insbesondere für größere Packungen von Kaffeesahne und ähnlichem geeignet, da bei dieser Ausführungsform, insbesondere wegen der Keilform des Griffteils 36, auch ein größeres Gewicht sicher gehalten werden kann.

Die in den Figuren 8 bis 11 dargestellte weitere Ausführungsform des erfindungsgemäßen Kunststoffbechers unterscheidet sich von der in den Figuren 4 bis 7 gezeigten im wesentlichen durch eine andere Ausgestaltung des Griffteils 36. Die Griffflächen 54, 55 sind bei dieser Ausführungsform ähnlich großflächig ausgeführt wie bei der voranstehend beschriebenen, jedoch sind hier die Griffflächen 54, 55 parallel und nicht in Keilform angeordnet.

Dafür laufen die Griffflächen 54, 55 nicht nur nach unten in einen nach außen gebogenen Bereich aus, sondern weisen auch in dem dem Gießschnabel gegenüberliegenden Randbereich eine nach außen weisende gekrümmte Fläche 64, 65 auf, die an den Rändern 42 mit der Umfangfläche 40 des Bechers 20 in etwa einen rechten Winkel bilden. Dadurch verbreitert sich das Griffteil 36 an seinem hinteren, dem Gießschnabel 46 axial gegenüberliegenden Teil zu zwei axial verlaufenden leistenartigen Ansätzen 67, 68. Bei der Handhabung dieses Bechers schmiegen sich die ersten Glieder der Finger einer menschlichen Hand um diese leistenartigen Ansätze, wobei die Fingerkuppen auf den Griffflächen 54, 55 liegen. Die leistenartigen Ansätze 67, 68 bieten dabei einen Widerstand gegen ein Verrutschen des Bechers in der Hand, der wiederum ausreicht, daß bei diesem Bechertyp auch größere Gewichte sicher gehalten und gehandhabt werden können.

## Patentansprüche

1. Kunststoffbecher, insbesondere für Kaffeesahne, mit einem Boden, durch den der Becher befüllbar ist, einem Deckel, in den zum Ausgießen einer Flüssigkeit eine Öffnung einbringbar ist, mit einem die Bechergrundfläche nicht überragenden Griffteil, das zwei in axialer Richtung des Bechers symmetrisch angeordnete und sich bis zum Deckel erstreckende Griffflächen umfaßt, mit einem die Bechergrundfläche nicht überragenden Gießschnabel, dessen Oberseite in den Deckel übergeht, und mit einem Grundkörper mit einer leicht konisch ausgebildeten Umfangsfläche, **dadurch gekennzeichnet,** daß jede der beiden Griffflächen (38, 39; 54, 55) eine leicht gekrümmte, stetige Fläche bildet und als Vertiefung in die Umfangsfläche (40) des Bechers (20) eingeformt ist und daß die eine jede Grifffläche (38, 39; 54, 55) gegenüber der Umfangsfläche (40) des Bechers (20) begrenzenden Ränder (42, 43, 44) stetig und ohne Ecken ineinander übergehen.

2. Kunststoffbecher nach Anspruch 1, dadurch gekennzeichnet, daß die Griffflächen (38, 39) muldenförmige Griffschalen sind.

3. Kunststoffbecher nach Anspruch 1, dadurch gekennzeichnet, daß die Griffflächen (54, 55) im wesentlichen plan sind.

4. Kunststoffbecher nach Anspruch 3, dadurch gekennzeichnet, daß die Griffflächen (54, 55) ungefähr parallel zueinander angeordnet sind.

5. Kunststoffbecher nach einem der voranstehenden Ansprüche, dadurch gekennzeichnet, daß sich die Griffflächen (38, 39; 54, 55) über die halbe Höhe des Bechers (20) erstrecken.

6. Kunststoffbecher nach einem der voranstehenden Ansprüche, dadurch gekennzeichnet, daß das Griffteil (36) und der Gießschnabel (46) in radialer Richtung mit einer Umfangsfläche abschließen, die stetig und ohne Kanten in die Umfangsfläche (40) des Bechers (20) übergeht.

7. Kunststoffbecher nach einem der voranstehenden Ansprüche, dadurch gekennzeichnet, daß der Deckel (24) einen umlaufenden Rand (26) aufweist, gegebenenfalls mit einer Aussparung auf der Seite des Gießschnabels (46).

8. Kunststoffbecher nach einem der voranstehenden Ansprüche, dadurch gekennzeichnet, daß am Deckel (24) eine die Ausgießöffnung (30) verschließende Aufreißlasche (32) angeordnet ist, die gegebenenfalls zum Wiederverschließen der Ausgießöffnung (30) geeignet ist.

9. Kunststoffbecher nach Anspruch 8, dadurch gekennzeichnet, daß die Aufreißlasche (32) mit einem Handgriff (34) versehen ist, wobei die Aufreißlasche (32) und der Handgriff (34) innerhalb des umlaufenden Randes (26) angeordnet sind.

10. Kunststoffbecher nach einem der voranstehenden Ansprüche, dadurch gekennzeichnet, daß sich die Ausgießöffnung (30) vom Gießschnabel (46) bis etwa in die Mitte des Deckels (24) erstreckt.

11. Kunststoffbecher nach einem der voranstehenden Ansprüche, dadurch gekennzeichnet, daß die Ausgießöffnung (30) die Form eines radial verlaufenden Schlitzes hat.

12. Kunststoffbecher nach einem der voranstehenden Ansprüche, dadurch gekennzeichnet, daß sich die Ausgießöffnung (30) bis an die Umfangsfläche des Gießschnabels (46) erstreckt.

13. Kunststoffbecher nach einem der voranstehenden Ansprüche, dadurch gekennzeichnet, daß der Becher (20) mit Ausnahme des Bodens (22) einstückig geformt ist.

14. Kunststoffbecher nach Anspruch 13, dadurch gekennzeichnet, daß die Aufreißlasche (32) von einer Aufreißlinie (33) umgeben ist.

15. Kunststoffbecher nach einem der voranstehenden Ansprüche, dadurch gekennzeichnet, daß die Umfangsfläche (40) des Bechers sowie die Umfangsflächen des sich stetig anschliessenden Griffteiles und gegebenenfalls des Gießschnabels nach oben hin eine leicht konisch verlaufende Form aufweisen.

16. Kunststoffbecher nach einem der voranstehenden Ansprüche, dadurch gekennzeichnet, daß der Deckel (24) oder sein umlaufender Rand (26) eine Stapelfläche bilden.

17. Kunststoffbecher nach einem der voranstehenden Ansprüche, dadurch gekennzeichnet, daß der Gießschnabel (46) an seiner Oberseite eine Hohlkehle 70 aufweist.

## Claims

1. Plastics container, in particular for coffee cream, having a base through which the container can be filled, a lid in which an opening can be made for the purpose of pouring out a liquid, having a gripping part not projecting beyond the base surface of the container, which gripping part comprises two gripping surfaces symmetrically arranged in the axial direction of the container and extending as far as the lid, having a pouring spout not projecting beyond the base surface of the container, the upper side of which pouring spout merges into the lid, and having a base body with a peripheral surface of slightly conical construction, characterized in that each of the two gripping surfaces (38, 39; 54, 55) forms a slightly curved, continuous surface and is made as a depression in the peripheral surface (40) of the container (20), and in that the edges (42, 43, 44) delimiting each gripping surface (38, 39; 54, 55) with respect to the peripheral surface (40) of the container (20) merge into one another continuously and without corners.

2. Plastics container according to Claim 1, characterized in that the gripping surfaces (38, 39) are trough-shaped gripping shells.

3. Plastics container according to Claim 1, characterized in that the gripping surfaces (54, 55) are substantially plane.

4. Plastics container according to Claim 3, characterized in that the gripping surfaces (54, 55) are arranged approximately parallel to one another.

5. Plastics container according to one of the preceding claims, characterized in that the gripping surfaces (38, 39; 54, 55) extend over half the height of the container (20).

6. Plastics container according to one of the preceding claims, characterized in that the gripping part (36) and the pouring spout (46) end in the radial direction in a peripheral surface which merges into the peripheral surface (40) of the container (20) continuously and without edges.

7. Plastics container according to one of the preceding claims, characterized in that the lid (24) has a peripheral edge (26), where appropriate with a cutout on the side of the pouring spout (46).

8. Plastics container according to one of the preceding claims, characterized in that there is arranged on the lid (24) and closing the pouring-out opening (30) a break-open tab (32) which where appropriate is suitable for re-closing the pouring-out opening (30).

9. Plastics container according to Claim 8, characterized in that the break-open tab (32) is provided with a hand grip (34), the break-open tab (32) and the hand grip (34) being arranged inside the peripheral edge (26).

10. Plastics container according to one of the preceding claims, characterized in that the pouring-out opening (30) extends from the pouring spout (46) approximately as far as the centre of the lid (24).

11. Plastics container according to one of the preceding claims, characterized in that the pouring-out opening (30) has the shape of a radially running slot.

12. Plastics container according to one of the preceding claims, characterized in that the pouring-out opening (30) extends as far as the peripheral surface of the pouring spout (46).

13. Plastics container according to one of the preceding claims, characterized in that the container (20), with the exception of the base (22), is formed in one piece.

14. Plastics container according to Claim 13, characterized in that the break-open tab (32) is surrounded by a break-open line (33).

15. Plastics container according to one of the preceding claims, characterized in that the peripheral surface (40) of the container as well as the peripheral surfaces of the continuously adjacent gripping part and where appropriate of the pouring spout have a slightly conical shape in its upward direction.

16. Plastics container according to one of the preceding claims, characterized in that the lid (24) or its peripheral edge (26) form a stacking surface.

17. Plastics container according to one of the preceding claims, characterized in that the pouring spout (46) has on its upper side a hollow groove 70.

## Revendications

1. Pot en plastique, en particulier pour la crème pour le café, comportant un fond, par lequel on peut remplir le pot, un couvercle dans lequel on peut réaliser une ouverture pour le versement d'un liquide, comportant une partie de prise qui ne déborde pas au-delà de la surface de base du pot et qui comprend deux surfaces de prise disposées symétriquement selon la direction axiale du pot et s'étendant jusqu'au couvercle, comportant un bec verseur qui ne déborde pas au-delà de la surface de base du pot et dont la face supérieure se transforme en le couvercle, et comportant un corps de base à surface périphérique conçue légèrement conique, pot caractérisé par le fait que chacune des deux surfaces de prise (38, 39; 54, 55) forme une surface continue légèrement incurvée et qu'elle est formée sous forme d'un enfoncement dans la surface périphérique (40) du pot (20), et que les bords (42, 43, 44) qui limitent chacune des surfaces de prise (38, 38; 54, 55) par rapport à la surface périphérique (40) du pot (20) se transforment l'un dans l'autre de façon continue et sans former d'angle.

2. Pot en plastique selon la revendication 1, caractérisé par le fait que les surfaces de prise (38, 39) sont des cuvettes de prise en forme d'auge.

3. Pot en plastique selon la revendication 1, caractérisé par le fait que les surfaces de prise (54, 55) sont essentiellement planes.

4. Pot en plastique selon la revendication 3, caractérisé par le fait que les surfaces de prise (54, 55) sont disposées à peu près parallèlement l'une à l'autre.

5. Pot en plastique selon l'une des revendications précédentes, caractérisé par le fait que les surfaces de prise (38, 39; 53, 55) s'étendent sur la demi-hauteur du pot (20).

6. Pot en plastique selon l'une des revendications précédentes, caractérisé par le fait que la partie de prise (36) et le bec de versement (46) se terminent en direction radiale par une surface périphérique qui se transforme, de façon continue et sans former d'angle, en la surface périphérique (40) du pot (20).

7. Pot en plastique selon l'une des revendications précédentes, caractérisé par le fait que le couvercle (24) présente un bord périphérique (26), éventuellement avec un évidement du côté du bec verseur (46).

8. Pot en plastique selon l'une des revendications précédentes, caractérisé par le fait que sur le couvercle (24) est disposée une languette à déchirer (32) qui obture l'ouverture verseuse (30) et qui convient éventuellement pour obturer à nouveau l'ouverture verseuse (30).

9. Pot en plastique selon la revendication 8, caractérisé par le fait la languette à déchirer (32) présente une poignée (34), la languette à déchirer (32) et la poignée (34) étant disposées à l'intérieur du bord périphérique (26).

10. Pot en plastique selon l'une des revendications précédentes, caractérisé par le fait que l'ouverture verseuse (30) s'étend depuis le bec verseur (46) jusqu'à peu près au milieu du couvercle (24).

11. Pot en plastique selon l'une des revendications précédentes, caractérisé par le fait que l'ouverture verseuse (30) a la forme d'une fente orientée radialement.

12. Pot en plastique selon l'une des revendications précédentes, caractérisé par le fait que l'ouverture verseuse (30) s'étend jusqu'à la surface périphérique du bec verseur (46).

13. Pot en plastique selon l'une des revendications précédentes, caractérisé par le fait que le pot (20) est moulé d'une seule pièce à l'exception du fond (22).

14. Pot en plastique selon l'une des revendications précédentes, caractérisé par le fait que la languette à déchirer (32) est entourée par une ligne de déchirure (33).

15. Pot en plastique selon l'une des revendications précédentes, caractérisé par le fait que la surface périphérique (40) du pot ainsi que les surfaces périphériques de la partie de prise qui se raccorde de façon continue et éventuellement celles du bec verseur présentent une forme d'orientation légèrement conique vers le haut.

16. Pot en plastique selon l'une des revendications précédentes, caractérisé par le fait que le couvercle (24) ou son bord périphérique (26) forment une surface d'empilage.

17. Pot en plastique selon l'une des revendications précédentes, caractérisé par le fait que le bec verseur (46) présente à sa face supérieure un congé (70).
